# EUROPÄISCHE PATENTSCHRIFT

(11) **EP 1 192 346 B1**
(45) Veröffentlichungstag und Bekanntmachung des Hinweises auf die Patenterteilung: **12.05.2004**
(21) Anmeldenummer: 00952891.0
(22) Anmeldetag: 03.07.2000
(51) Int. Cl.: F02D 41/30, F02D 41/14

(54) **VERFAHREN ZUM ÜBERWACHEN EINER MIT LUFTÜBERSCHUSS BETREIBBAREN BRENNKRAFTMASCHINE**
METHOD OF MONITORING AN INTERNAL COMBUSTION ENGINE THAT IS OPERATED WITH AN EXCESS OF AIR
PROCEDE POUR LE CONTROLE D'UN MOTEUR A COMBUSTION INTERNE FONCTIONNANT AVEC UN EXCES D'AIR

(30) Priorität: 02.07.1999 DE 19930576
(43) Veröffentlichungstag der Anmeldung: 03.04.2002
(73) Patentinhaber: SIEMENS AKTIENGESELLSCHAFT, 80333 München (DE); DaimlerChrysler AG, 70546 Stuttgart (DE)
(72) Erfinder: DEBUSMANN, Martin, D-76131 Karlsruhe (DE); PFEUFER, Thomas, 81371 München (DE); REHM, Lothar, D-71083 Herrenberg (DE); ROULET, Tobias, D-71229 Leomberg (DE); SCHNEIDER, Stefan, 66620 Nonnweiler (DE)
(74) Vertreter: Berg, Peter, Dipl.-Ing.
(86) Internationale Anmeldenummer: PCT/DE2000/002159
(87) Internationale Veröffentlichungsnummer: WO 2001/002711

(56) Entgegenhaltungen:
- EP-A- 0 887 533
- WO-A-99/18343
- DE-A- 4 232 974
- DE-A- 19 631 986
- DE-A- 19 729 100
- US-A- 5 722 362

## Beschreibung

Die Erfindung betrifft ein Verfahren zum Überwachen einer sowohl mit homogenem Luft-Kraftstoff-Gemisch als auch mit einem hohen Luftüberschuß unter Bildung eines geschichteten Luft-Kraftstoff-Gemisches betreibbaren Brennkraftmaschine, insbesondere einer Brennkraftmaschine mit Direkteinspritzung gemäß Anspruch 1, erster Teil (siehe EP-A-887 533).

Um den Kraftstoffverbrauch von Kraftfahrzeugen mit ottomotorischem Antrieb weiter zu reduzieren, kommen immer häufiger Brennkraftmaschinen zum Einsatz, die mit magerem Gemisch betrieben werden. Dabei wird zwischen zwei grundlegenden Betriebsarten unterschieden.

Im unteren Lastbereich wird die Brennkraftmaschine mit einer stark geschichteten Zylinderladung und hohem Luftüberschuß betrieben (Schichtladebetrieb). Dies wird durch eine späte Einspritzung in den Verdichtungshub, kurz vor dem Zündzeitpunkt erreicht. Die Brennkraftmaschine wird dabei unter Vermeidung von Drosselverlusten weitgehend ungedrosselt betrieben. Zur Absenkung der NOx-Rohemission wird eine hohe Abgasrückführrate angestrebt.

Im oberen Lastbereich wird die Brennkraftmaschine mit homogener Zylinderladung betrieben. Die Einspritzung erfolgt bereits während des Ansaugtaktes, um eine gute Durchmischung von Kraftstoff und Luft zu erhalten. Die angesaugte Luftmasse wird entsprechend dem Drehmomentwunsch des Fahrers über eine Drosselklappe eingestellt. Die benötigte Einspritzmenge wird aus der Luftmasse und der Drehzahl berechnet'und u.a. über die Lambdaregelung korrigiert.

Die Einspritzung des Kraftstoffes erfolgt dabei entweder in herkömmlicher Weise in das Saugrohr oder direkt in den oder die Zylinder der Brennkraftmaschine (Direkteinspritzung).

Aus der WO 99/18343 ist ein Verfahren und eine Einrichtung zum Überwachen einer Brennkraftmaschine mit Direkteinspritzung des Kraftstoffes und/oder weitgehender drosselfreier Laststeuerung bekannt. Dabei wird ein Schätzwert der Kraftstoffmasse berechnet, die pro Arbeitsspiel in einen Zylinder zugemessen wird, da die tatsächliche Kraftstoffmasse die entscheidende Einflußgröße für den Wert des tatsächlichen indizierten Drehmomentes ist. Der Schätzwert für die Kraftstoffmasse wird abhängig von einer Luftzahl berechnet, die von einem in dem Abgastrakt der Brennkraftmaschine angeordneten Sauerstoffsensor ermittelt wird. Abhängig von diesem Schätzwert für die Kraftstoffmasse wird ein Schätzwert für das indizierte Drehmoment der Brennkraftmaschine berechnet. Ein Notlauf der Brennkraftmaschine wird gesteuert, wenn der Schätzwert und ein Sollwert des indizierten Drehmomentes eine vorgegebene Bedingung erfüllen.

Bei einem bekannten Verfahren (DE 42 32 974 A1)zum Steuern einer Brennkraftmaschine wird ein Sollwert eines über den Luftmassenstrom einzustellenden Drehmoments in einer Einrichtung zur Drehmomentvorgabe ermittelt. Ein Schätzwert eines zündwinkelnormierten tatsächlichen Drehmoments wird entweder aus dem Meßsignal eines Drehmomentsensors abgeleitet oder aus dem in die Verbrennungskammern gesaugten Luftmassenfluß. Ein Verstellen eines Zündwinkels erfolgt abhängig von der Abweichung des Sollwertes von dem normierten Schätzwerts des Drehmoments.

**EP-A-0 887 533** (FIG. 23 ) offenbart eine Steuerung einer Brennkraftmaschine mit Direkteinspritzung in drei Verbrennungarten:
a) eine geschichtete Verbrennung mit lambda >> 1,
b) eine homogene Verbrennung mit lambda >1
c) eine homogene Verbrennung mit lambda = 1
und eine Momentenregelung mit Erfassen des IST - Drehmoments der Brennkraftmaschine.

Die Aufgabe der Erfindung ist es, ein Verfahren zum Steuern einer Brennkraftmaschine der eingangs genannten Art anzugeben, das es ermöglicht, auch im Fehlerfall eines zu hohen Drehmomentes die Brennkraftmaschine in einen sicheren Betriebszustand zu steuern.

Diese Aufgabe wird durch die Merkmale des Patentanspruchs 1 gelöst. Vorteilhafte Ausgestaltungen der Erfindung sind in den Unteransprüchen angegeben.

Die Erfindung zeichnet sich dadurch aus, daß während des Betriebes der Brennkraftmaschine mit Schichtladung λ>>1 oder mit homogenem Luft-Kraftstoff-Gemisch λ>1 das von der Brennkraftmaschine indizierte Drehmoment oder eine zu diesem Drehmoment proportionale Größe ständig ermittelt wird und die so erhaltenen Werte mit einem maximal zulässigen Wert verglichen werden. Wird ein zu hohes Drehmoment erkannt, wird unmittelbar in den Betriebszustand Homogenbetrieb λ=1 umgeschaltet. In diesem Betriebsbereich können dann bekannte und bewährte Drehmomentüberwachungsmaßnahmen aktiviert werden. Dadurch ergibt sich eine einfache Realisierung in bestehende Überwachungssysteme.

Wird auch in diesem Betriebszustand ein zu hohes Drehmoment (TQI) erkannt, werden Notlaufreaktionen aktiviert, die mit eingeschränkter Funktionalität eine Weiterfahrt des Fahrzeuges zur Fehlerbeseitigung in die Werkstatt erlauben. Somit ist eine hohe Verfügbarkeit des Fahrzeuges auch im Fehlerfall eines zu hohen Drehmomentes gegeben.

Die Erfindung wird nachfolgend unter Bezugnahme auf die Zeichnung näher erläutert. Es zeigen:
- Figur 1: eine schematische Darstellung einer Brennkraftmaschine mit Direkteinspritzung, bei der das erfindungsgemäße Verfahren angewandt wird und
- Figur 2: ein Ablaufdiagramm zum Überwachen und Steuern der Brennkraftmaschine

Die Figur 1 zeigt in grob schematischer Darstellung eine Brennkraftmaschine mit Benzin-Direkteinspritzung, die abhängig von Betriebsparametern sowohl mit homogenem Gemisch (homogen mit einer Luftzahl λ=1 oder homogen λ>1), als auch mit geschichteter Ladung λ>>1 betreibbar ist. Aus Gründen der Übersichtlichkeit sind dabei nur diejenigen Teile gezeichnet, die für das Verständnis der Erfindung notwendig sind. Insbesondere ist nur ein Zylinder einer mehrzylindrigen Brennkraftmaschine mit Direkteinspritzung dargestellt.

Mit dem Bezugszeichen 10 ist ein Kolben bezeichnet, der in einem Zylinder 11 einen Verbrennungsraum 12 begrenzt. In den Verbrennungsraum 12 mündet ein Ansaugkanal 13, durch den gesteuert durch ein Einlaßventil 14 die Verbrennungsluft in den Verbrennungsraum 12 strömt. Gesteuert durch ein Auslaßventil 15 zweigt vom Verbrennungsraum 12 ein Abgaskanal 16 ab, in dessen weiterer Verlauf ein Sauerstoffsensor in Form einer breitbandigen (linearen) Lambdasonde 17 und ein NOx-Speicherkatalysator 18 angeordnet ist.

Mit dem Signal der Lambdasonde 17 wird die Luftzahl entsprechend den Sollwertvorgaben in den verschiedenen Betriebsbereichen der Brennkraftmaschine geregelt. Diese Funktion übernimmt eine an sich bekannte Lambdaregelungseinrichtung, die vorzugsweise in eine Steuerungseinrichtung 21 der Brennkraftmaschine integriert ist.

Zur Regelung des Kraftstoff-/Luftgemisches der Brennkraftmaschine im optimalen Lambda-Fenster während des stöchiometrischen Betriebs ist das Signal eines nach dem NOx-Speicherkatalysator 18 angeordneten Sauerstoffmeßaufnehmers 32 als Führungssonde erforderlich. Als Sauerstoffmeßaufnehmer 32 dient vorzugsweise eine binäre Lambdasonde (2-Punkt-Lambdasonde) auf der Basis von Zirkonoxid ZrO2, die bei einem Lambdawert λ=1 bezüglich ihres Ausgangssignales eine Sprungcharakteristik aufweist. Dieses Sondensignal der nach dem NOx-Speicherkatalysator 18 angeordneten Lambdasonde 32 wird auch zur Steuerung der Speicherregeneration und zur Adaption von Modellgrößen wie z.B. der Sauerstoff- bzw. NOx-Speicherkapazität eingesetzt. Alternativ zu dem als Führungssonde dienenden Sauerstoffmeßaufnehmer 32 kann auch ein NOx-Sensor verwendet werden.

Die Temperatur des NOx-Speicherkatalysators 18, die zur verbrauchs- und emissionsoptimalen Steuerung des Abgasnachbehandlungssystems erforderlich ist, wird mittels eines Temperaturmodells aus dem Sensorsignal eines Temperatursensors 33 errechnet. Basierend auf diesem Meßsignal werden auch Katalysatorheiz- bzw. Katalysatorschutzmaßnahmen eingeleitet. Alternativ hierzu kann die Temperatur des NOx-Speicherkatalysators 18 auch direkt gemessen werden, indem ein Temperatursensor unmittelbar im Gehäuse desselben angeordnet wird.

Der NOx-Speicherkatalysator dient dazu, um in Betriebsbereichen mit magerer Verbrennung die geforderten Abgasgrenzwerte einhalten zu können. Er adsorbiert aufgrund seiner Beschichtung die bei magerer Verbrennung erzeugten NOx-Verbindungen im Abgas.

Um die speziell bei Brennkraftmaschinen mit Direkteinspritzung und Schichtladebetrieb auftretenden NOx-Emissionen der Brennkraftmaschine zu verringern, ist eine Abgasrückführvorrichtung vorgesehen. Durch Zumischen von Abgas zur angesaugten Frischluft wird die Verbrennungs-Spitzentemperatur gesenkt, wodurch die temperaturabhängige Stickoxidemission reduziert wird. Zum Rückführen eines definierten Teilstromes des Abgases zweigt deshalb vom Abgaskanal 16 in Strömungsrichtung des Abgases gesehen vor dem NOx-Speicherkatalysator 18 eine Abgasrückführleitung 19 ab, die stromabwärts einer Drosselklappe 20 in den Ansaugkanal 13 mündet. Die Menge des rückgeführten Abgases wird durch das Verändern des Tastverhältnisses eines von der Steuerungseinrichtung 21 ausgegebenen Signales für ein ansteuerbares Ventil 22, in der Regel als Abgasrückführventil bezeichnet, eingestellt.

Die zur Verbrennung im Zylinder 11 notwendige Frischluft strömt über ein nichtdargestelltes Luftfilter und einen Luftmassenmesser 23 in den Ansaugtrakt 13 zu der Drosselklappe 20. Bei dieser Drosselklappe 20 handelt es sich um ein elektromotorisch angesteuertes Drosselorgan (E-Gas-System), dessen Öffnungsquerschnitt neben der Betätigung durch den Fahrer (Fahrerwunsch) auch unabhängig davon über Signale der Steuerungseinrichtung 21 einstellbar ist. Damit lassen sich beispielsweise störende Lastwechselreaktionen des Fahrzeugs beim Gasgeben und -wegnehmen genauso reduzieren wie Drehmomentsprünge beim Übergang vom Betrieb mit homogenem Gemisch zum Betrieb mit geschichteter Ladung und ungedrosseltem Luftweg. Zugleich wird zur Überwachung ein Signal für die Stellung der Drosselklappe 20 an die Steuerungseinrichtung 21 abgegeben.

Ein Temperatursensor 24 erfaßt die Temperatur der Ansaugluft im Ansaugkanal 13 der Brennkraftmaschine und gibt ein entsprechendes Signal an die Steuerungseinrichtung 21 ab. Der Temperatursensor 24 kann in einer bevorzugten Ausführungsform in den Luftmassenmesser 23 integriert sein.

In den Verbrennungsraum 12 ragt eine Zündkerze 25 und ein Einspritzventil 26, durch das entgegen den Kompressionsdruck im Verbrennungsraum 12 der Kraftstoff eingespritzt wird. Die Förderung und Bereitstellung des Kraftstoffes für dieses Einspritzventil 26 erfolgt durch ein bekanntes Kraftstoffversorgungssystem für Benzin-Direkteinspritzung, wobei von dem zugehörigen Kraftstoffkreislauf lediglich ein Hochdruckspeicher 27 dargestellt ist, an den die einzelnen Einspritzventile angeschlossen sind.

Ein Temperatursensor 28 erfaßt ein der Temperatur der Brennkraftmaschine entsprechendes Signal, beispielsweise über eine Messung der Kühlmitteltemperatur. Die Drehzahl N der Brennkraftmaschine wird mit Hilfe eines Markierungen der Kurbelwelle oder eines mit ihr verbundenen Geberrades abtastenden Sensors 29 erfaßt. Beide Signale werden der Steuerungseinrichtung 21 zur weiteren Verarbeitung, u.a. zur Steuerung der Brennkraftmaschine hinsichtlich der zu wählenden Steuerstrategie -homogenes Gemisch oder geschichtetes Gemisch- zugeführt.

Weitere Steuerparameter, die zum Betrieb der Brennkraftmaschine benötigt werden, wie beispielsweise Gaspedalstellung, Signale von Klopfsensoren, Batteriespannung, Fahrdynamik-Anforderungen usw. sind ebenfalls der Steuerungseinrichtung 21 zugeführt und sind allgemein in der Figur mit dem Bezugszeichen 30 gekennzeichnet. Über die bereits erwähnten Parameter wird in der Steuerungseinrichtung 21 durch Abarbeiten abgelegter Steuerungsroutinen u.a. der Lastzustand der Brennkraftmaschine erkannt, die NOx-Rohemission der Brennkraftmaschine und der Beladungsgrad des NOx-Speicherkatalysators bestimmt. Auch werden die Parameter derart aufbereitet und weiterverarbeitet, daß bei bestimmten Betriebszuständen der Brennkraftmaschine u.a. eine'Umschaltung vom Betrieb mit homogenem Gemisch auf Betrieb mit Schichtladung und umgekehrt durchgeführt und/oder eine Rückführung von Abgas eingeleitet werden kann.

Außerdem ist in der Steuerungseinrichtung 21 ein Block 31 zur Drehmomentermittlung und Drehmomentüberwachung vorgesehen, dessen Funktion noch eingehender erklärt wird.

Ferner ist die Steuerungseinrichtung 21 mit einer Speichereinrichtung 34 verbunden, in dem u.a. verschiedene Schwellenwerte TQI_SW1, TQI_SW2, sowie mindestens ein Kennfeld KF1 gespeichert sind, deren jeweilige Bedeutung anhand der Beschreibung der nachfolgenden Figur noch näher erläutert wird.

In der Figur 2 ist in Form eines nur schematisch wiedergegebenen Ablaufplanes das Verfahren zum Überwachen und Steuern der Brennkraftmaschine bei Auftreten eines unzulässig hohen Drehmomentes wiedergegeben.

Abhängig davon, ob die Brennkraftmaschine mit einem geschichteten Luft-Kraftstoff-Gemisch (Luftverhältnis λ>>1, linker Zweig in Figur 2) oder mit homogenem Luft-Kraftstoff-Gemisch (Luftverhältnis λ>1, rechter Zweig in Figur 2) betrieben wird, sind unterschiedliche Überwachungsmechanismen für das Drehmoment der Brennkraftmaschine aktiviert.

Bei Betrieb der Brennkraftmaschine mit homogen magerem Luft-Kraftstoff-Gemisch wird das bei Lambda λ=1 Betrieb ermittelte Drehmoment der Brennkraftmaschine mit einem von Lambda abhängigen Wirkungsgrad korrigiert. Da der optimale Zündwinkel bei Betrieb der Brennkraftmaschine mit einem Luftverhältnis λ>1, z.B. λ=1...1,4 von demjenigen bei λ=1 Betrieb abweicht, wird eine zusätzliche Korrektur durchgeführt. Hierzu wird der von der Lambdasonde 17 (Fig. 1) ermittelte Lambda-Istwert verwendet.

Im Betrieb mit geschichtetem Luft-Kraftstoff-Gemisch (λ>>1) ist das von der Brennkraftmaschine abgegebene Drehmoment fast ausschließlich von deren Drehzahl und der Kraftstoffmasse abhängig. Aus diesem Grunde kann in dieser Betriebsweise das Drehmoment über ein Kennfeld KF1 ermittelt werden, das über der Drehzahl und der Kraftstoffmasse aufgespannt ist. Die den Zylindern der Brennkraftmaschine zugeführte Kraftstoffmasse kann dabei in Abhängigkeit des Signales der Lambdasonde 17 abgeschätzt werden, wie es beispielsweise in der WO99/18343 angegeben ist.

Im Verfahrensschritt S2 wird das nach den angegebenen Verfahren ermittelte, aktuelle Drehmoment TQI mit einem vorgegebenen Wert für ein maximal zulässiges Drehmoment, nämlich einem ersten Schwellenwert TQI_SW1 verglichen.

Der erste Schwellenwert TQI_SW1 ist durch Versuche an einem Prüfstand, durch Fahrversuche oder durch Simulation ermittelt und ist in dem Speicher 34 abgelegt.

Ist das aktuelle Drehmoment TQI kleiner als der erste Schwellenwert TQI_SW1, so wird entweder zum Verfahrensschritt S1 zurückgesprungen, wenn sich die Brennkraftmaschine in dem Betrieb mit geschichtetem Luft-Kraftstoff-Gemisch (λ>>1) befindet (gestrichelete Linie), oder zum Verfahrensschritt S3, wenn sich die Brennkraftmaschine in dem Betrieb mit homogenem Luft-Kraftstoff-Gemisch (λ>1) befindet.

In dem in Figur 2 gezeigten Ablaufplan gilt der Schwellenwert SW1 für das aktuelle Drehmoment TQI der Brennkraftmaschine, unabbhängig davon, ob der Betrieb mit geschichtetem Luft-Kraftstoff-Gemisch (λ>>1), oder der Betrieb mit homogenem Luft-Kraftstoff-Gemisch (λ>1) aktiviert ist. Es ist aber auch möglich, entsprechend der beiden Betriebsarten der Brennkraftmaschine zwei in ihrer Höhe unterschiedliche Schwellenwerte vorzusehen.

Übersteigt das aktuelle Drehmoment TQI den ersten Schwellenwert TQI_SW1, so wird unmittelbar auf homogenen Betrieb mit einem Luftverhältnis λ=1 umgeschaltet und das Drehmomentenüberwachungsverfahren für Homogenbetrieb λ=1 aktiviert (Verfahrensschritt S4). Aus betriebsrelevanten Größen für den Homogenbetrieb bei λ=1, insbesondere aus dem vom Luftmassenmesser 23 (Fig.1) ermittelten Luftmassenstrom LMM, der Drehzahl N und des Zündwinkels wird das Drehmoment der Brennkraftmaschine in diesem Betriebsfall ermittelt, wie es in der bereits eingangs erwähnten internationalen Patentanmeldung WO99/183443 angegeben ist. Die Ermittlung des aktuellen Drehmomentes und die Überwachung, d.h. der Vergleich mit den Schwellenwerten erfolgt in dem Block 31 der Steuerungseinrichtung 21.

Das in bekannter Weise ermittelte aktuelle Drehmoment TQI wird anschließend in einem Verfahrensschritt S5 mit einem vom Fahrer des mit der Brennkraftmaschine angetriebenen Fahrzeuges gewünschten maximalen Drehmoment (zweiter Schwellenwert SW2) verglichen. Auch der zweite Schwellenwert TQI_SW2 ist durch Versuche an einem Prüfstand, durch Fahrversuche oder durch Simulation ermittelt und ist in dem Speicher 34 abgelegt. Der quantitätsgeregelte Betrieb der Brennkraftmaschine (Homogen-betrieb λ=1) wird beibehalten, wenn das aktuelle Drehmoment TQI unterhalb des zweiten Schwellenwertes TQI_SW2 liegt. Diese Abfrage vollzieht sich in einer Warteschleife. Es erfolgt kein Umschalten in den Schichtladebetrieb λ>>1 oder in den homogenen Betrieb λ>1, auch wenn im homogenen Betrieb λ=1 kein Fehler auftritt, d.h. der zweite Schwellenwert TQI_SW2 nie erreicht wird. Der Umschalteprozeß ist somit irreversibel für den laufenden Fahrzyklus.

Liefert die Abfrage im Verfahrensschritt S5 ein positives Ergebnis, überschreitet das Drehmoment TQI also den zweiten Schwellenwert TQI_SW2, so wird durch Einleiten von Notlaufreaktionen sichergestellt, daß die Brennkraftmaschine in einen sicheren Zustand übergeführt wird (Verfahrensschritt S6).
Das Drehmoment der Brennkraftmaschine kann beispielsweise begrenzt werden, in dem die E-Gas-Drosselklappe stromlos geschaltet wird oder es erfolgt eine Begrenzung der Drehzahl durch Ausblendung der Einspritzung für eine bestimmte Anzahl der Zylinder. Als Notlauffunktion können neben Eingriffen in die Füllung oder in die Kraftstoffversorgung auch Eingriffe in die Zündung erfolgen, welche einerseits eine Begrenzung des Drehmomentes oder der Beschleunigung bewirken, aber anderseits noch eine Weiterfahrt des Fahrzeuges bis zur nächsten Werkstatt erlauben.

Alternativ kann die vorgegebene Bedingung für einen Notlauf (Abfrage in Verfahrensschritt S 5) auch derart ausgestaltet sein, daß die Differenz des aktuellen Drehmomentes und des zulässigen maximalen Wertes für eine vorgegebene Zeitdauer integriert wird und zwar beginnend bei einem Zeitpunkt, an dem der aktuelle Wert größer wird als der maximale Wert des Drehmoments. Die Bedingung ist dann erfüllt, wenn das Integral größer ist als ein weiterer Schwellenwert. Die Bedingung kann auch beliebig anders ausgebildet sein.

In dem Ablaufdiagramm nach Figur 2 wurde das erfindungssgemäße Verfahren am Beispiel der Drehmomentüberwachung erläutert. Darüberhinaus ist es aber auch möglich, nicht das Drehmoment selbst, sondern eine dem Drehmoment proportionale Größe heranzuziehen. So kann z.B. in dem Falle des Betriebes der Brennkraftmaschine mit geschichteter Ladung in vorteilhafter Weise der der Brennkraftmaschine zugeführte Kraftstoffmassenstrom benutzt werden.

## Patentansprüche

1. Verfahren zum Überwachen einer Brennkraftmaschine, die abhängig von Betriebsparametern entweder mit homogenem Luft-Kraftstoff-Gemisch oder mit einem hohen Luftüberschuß unter Bildung eines geschichteten Luft-Kraftstoff-Gemisches betrieben wird, wobei
- während des Betriebes der Brennkraftmaschine mit geschichtetem Luft-Kraftstoff-Gemisch mit einem Luftverhältnis λ>>1 bzw. während des Betriebes mit homogenem Luft-Kraftstoff-Gemisch mit einem Luftverhältnis λ>1 ständig jeweils der aktuelle Wert des von der Brennkraftmaschine indizierten Drehmomentes (TQI) oder eine zum Drehmoment (TQI) proportionale Größe ermittelt wird,
- die aktuellen Werte des Drehmomentes (TQI) oder die zum Drehmoment (TQI) proportionale Größe mit einem ersten Schwellenwert (TQI_SW1) verglichen werden und **dadurch gekennzeichnet, daß**
- bei Überschreiten des ersten Schwellenwertes (TQI_SW1) auf Betrieb der Brennkraftmaschine mit homogenem Luft-Kraftstoff-Gemisch mit einem Luftverhältnis λ=1 umgeschaltet wird.

2. Verfahren nach Anspruch 1, **dadurch gekennzeichnet, daß**
- im Betrieb der Brennkraftmaschine mit homogenem Luft-Kraftstoff-Gemisch mit einem Luftverhältnis λ=1 ständig die aktuellen Werte des Drehmomentes (TQI) oder der zum Drehmoment (TQI) proportionalen Größe ermittelt werden,
- die aktuellen Werte des Drehmomentes (TQI) oder der zum Drehmoment (TQI) proportionalen Größe mit einem zweiten Schwellenwert (TQI_SW2) verglichen werden und
- und bei Überschreiten des zweiten Schwellenwertes (TQI_SW2) Notlaufmaßnahmen für das.mit der Brennkraftmaschine angetriebenen Fahrzeuges eingeleitet werden.

3. Verfahren nach Anspruch 1, **dadurch gekennzeichnet, daß** für den Notlauf einzeln oder in Kombination folgende Maßnahmen durchgeführt werden:
- stromlosschalten einer E-Gas Drosselklappe (20),
- Ausblendung der Einspritzung für einzelne Zylinder der Brennkraftmaschine,
- Zündungseingriff.

4. Verfahren nach Anspruch 1 und 2 , **dadurch gekennzeichnet, daß** die Schwellenwerte (TQI_SW1, TQI_SW2) experimentell ermittelt werden und in einem Speicher (31) einer die Brennkraftmaschine steuernden Steuerungseinrichtung (21) abgelegt sind.

5. Verfahren nach Anspruch 1 und 2 , **dadurch gekennzeichnet, daß** für die Schwellenwerte (TQI_SW1, TQI_SW2) gilt:$\text{TQI_SW1 ≥ TQI_SW2}$

6. Verfahren nach Anspruch 1 oder 2, **dadurch gekennzeichnet, daß** beim Betrieb der Brennkraftmaschine mit geschichtetem Luft-Kraftstoff-Gemisch mit einem Luftverhältnis λ>>1 als die zum Drehmoment proportionale Größe der der Brennkraftmaschine zugeführte Kraftstoffmassenstrom (KST) herangezogen wird.

## Claims

1. Method for monitoring an internal combustion engine that can be operated, depending on the operating parameters, with both a homogenous air/fuel mixture or a high excess of air under the formation of a stratified air/fuel mixture, in which case,
- during operation of the internal combustion engine with a stratified air/fuel mixture with an air ratio λ>>1 or during operation with a homogenous air/fuel mixture with an air ratio λ>1, the current value of the torque (TQI) indicated by the internal combustion engine or a variable proportional to this torque (TQI) is continuously determined,
- the current value of the torque (TQI) or the variable proportional to the torque (TQI) is compared with a first threshold value (TQI_SW1) and **characterized in that**
- if the first threshold value (TQI_SW1) is exceeded when operating the internal combustion engine, there is an immediate switchover to the operating mode homogeneous operation λ=1.

2. Method according to Claim 1, **characterized in that**
- during operation of the internal combustion engine with a homogenous air/fuel mixture with an air ratio λ=1, the current values of the torque (TQI) or variable proportional to this torque (TQI) is continuously determined,
- the current value of the torque (TQI) or the variable proportional to the torque (TQI) are compared with a second threshold value (TQI_SW2) and
- if the second threshold value (TQI_SW2) is exceeded, emergency driving measures are introduced for the motor vehicle driven by the internal combustion engine.

3. Method according to Claim 1, **characterized in that**
for the emergency driving the following measures can be performed individually or in combination:
- deactivation of an e-gas throttle valve (20),
- cutting out of the injection for individual cylinders of the internal combustion engine,
- intervention in the ignition.

4. Method according to Claim 1 and 2, **characterized in that** the threshold values (TQI_SW1, TQI_SW2) are determined experimentally and stored in a storage device (31) of a control unit (21) controlling the internal combustion engine.

5. Method according to Claim 1 and 2, **characterized in that** the following applies to the threshold values (TQI_SW1, TQI_SW2):$\text{TQI_SW1 ≥ TQI_SW2}$

6. Method according to Claim 1 or 2, **characterized in that** on operating the internal combustion engine with a stratified air/fuel mixture with an air ratio λ>>1 as the variable that is proportionate to the torque that is used to feed the mass fuel flow (KST) to the internal combustion engine.

## Revendications

1. Procédé pour la surveillance d'un moteur à combustion fonctionnant avec un mélange air/carburant soit homogène soit avec un fort excès d'air avec formation d'un mélange air/carburant stratifié en fonction de paramètres de service, dans lequel
- la valeur actuelle du couple (TQI) indexé par le moteur à combustion ou une grandeur proportionnelle au couple (TQI) est déterminé(e) en permanence pendant le fonctionnement du moteur à combustion avec un mélange air/carburant stratifié avec un rapport d'air λ>>1 respectivement pendant le fonctionnement avec un mélange air/carburant homogène avec un rapport d'air λ>1,
- les valeurs actuelles du couple (TQI) ou la grandeur proportionnelle au couple (TQI) sont comparées à une première valeur de seuil (TQI_SW1), **caractérisé en ce qu'**
- en cas de dépassement de la première valeur de seuil (TQI_SW1), on bascule en fonctionnement du moteur à combustion avec un mélange air/carburant homogène avec un rapport d'air λ=1.

2. Procédé selon la revendication 1, **caractérisé en ce que**,
- lors du fonctionnement du moteur à combustion avec un mélange air/carburant homogène avec un rapport d'air λ=1, les valeurs actuelles du couple (TQI) ou de la grandeur proportionnelle au couple (TQI) sont déterminées en permanence,
- les valeurs actuelles du couple (TQI) ou de la grandeur proportionnelle au couple (TQI) sont comparées à une deuxième valeur de seuil (TQI_SW2) et
- en cas de dépassement de la deuxième valeur de seuil (TQI_SW2), des mesures de fonctionnement en cas d'urgence sont initiées pour le véhicule entraîné par le moteur à combustion.

3. Procédé selon la revendication 1, **caractérisé en ce que** les mesures suivantes sont appliquées individuellement ou en combinaison pour le fonctionnement en cas d'urgence :
- mise hors tension d'un papillon E/gaz (20),
- arrêt de l'injection de différents cylindres du moteur à combustion,
- intervention d'allumage.

4. Procédé selon les revendications 1 et 2, **caractérisé en ce que** les valeurs de seuil (TQI_SW1, TQI_SW2) sont déterminées par expérimentation et enregistrées dans une mémoire (31) d'un dispositif de commande (21) commandant le moteur à combustion.

5. Procédé selon les revendications 1 et 2, **caractérisé en ce que** les valeurs de seuil (TQI_SW1, TQI_SW2) satisfont :$\text{TQI_SW1 ≥ TQI_SW2}$

6. Procédé selon les revendications 1 ou 2, **caractérisé en ce que**, lors du fonctionnement du moteur à combustion avec un mélange air/carburant stratifié avec un rapport d'air λ>>1, on utilise le flux massique de carburant (KST) apporté au moteur à combustion en tant que grandeur proportionnelle au couple.
